# EUROPÄISCHE PATENTSCHRIFT

(11) **EP 1 737 659 B1**
(45) Veröffentlichungstag und Bekanntmachung des Hinweises auf die Patenterteilung: **11.11.2009**
(21) Anmeldenummer: 05730280.4
(22) Anmeldetag: 13.04.2005
(51) Int. Cl.: B41F 19/06

(54) **UNTERLAGE FÜR PRÄGEVORRICHTUNG**
PAD FOR EMBOSSING DEVICE
GARNITURE POUR DISPOSITIF D'ESTAMPAGE

(30) Priorität: 13.04.2004 DE 102004018306; 29.04.2004 DE 102004021102; 04.02.2005 DE 102005005491
(43) Veröffentlichungstag der Anmeldung: 03.01.2007
(73) Patentinhaber: manroland AG, 63075 Offenbach/Main (DE)
(72) Erfinder: EITEL, Hans-Georg, 61348 Bad-Homburg (DE); GEBHARDT, Rainer, 63075 Offenbach (DE); MEXNER, Wolfgang, 65428 Rüsselsheim (DE); PÜSCHEL, Uwe, 55262 Heidesheim (DE); REISING, Michael, 63073 Offenbach (DE); RESCHKE, Guido, 65597 Hünfelden-Ohren (DE); SCHÖLZIG, Jürgen, 55126 Mainz (DE); ZINKE, Michael, 65551 Limburg (DE)
(74) Vertreter: Stahl, Dietmar
(86) Internationale Anmeldenummer: PCT/EP2005/003878
(87) Internationale Veröffentlichungsnummer: WO 2005/100025

(56) Entgegenhaltungen:
- DE-C- 831 845
- US-A- 5 565 054
- US-A- 5 775 225
- US-A1- 2003 015 111

## Beschreibung

Die Erfindung betrifft eine Vorrichtung zum Transfer bildgebender Schichten von einer Trägerfolie auf Druckbogen nach dem Oberbegriff des Patentanspruchs 1.

Es ist bekannt metallische Schichten auf Druckbogen mittels eines Folientransferverfahrens herzustellen. So ist in der EP 0 569 520 B1 ein Druckmaterial und eine Druckvorrichtung, die dieses Material verwendet, beschrieben. Dabei ist eine Bogen verarbeitende Maschine gezeigt, die einen Anleger und einen Ausleger aufweist, wobei zwischen beiden Aggregaten Druckwerke und ein Beschichtungsmodul angeordnet sind. In wenigstens einem der Druckwerke wird ein Klebstoffmuster mittels des Flachdruckverfahrens aufgetragen. Dieses Klebstoffmuster ist in einem kalten Druckverfahren aufgebracht und weist ein bestimmtes bildgebendes Sujet auf. In dem dem Druckwerk folgenden Beschichtungsmodul mit einem Gegendruckzylinder und einem Presswalze ist eine Folienführung vorgesehen. Diese ist in der Art konzipiert, dass von einer Folienvorratsrolle ein Folienstreifen bzw. eine Transferfolie durch den Transferspalt des Beschichtungsmodules zwischen dem Gegendruckzylinder und der Presswalze geführt wird. Der Folienstreifen wird auf der Auslaufseite nach dem Verlassen des Beschichtungsmodules wieder aufgewickelt. Die Transferfolie weist eine Trägerschicht auf, auf der bildgebende Schichten wie metallische Schichten, beispielsweise aus Aluminium, aufgebracht sein können. Zwischen der metallischen Schicht und der Trägerfolie ist eine Trennschicht vorgesehen, die dafür sorgt, dass die metallische Schicht von der Trägerschicht abziehbar ist.

Beim Transport von Druckbogen durch das Druckwerk wird jeder Druckbogen mit einem Klebstoffmuster versehen. Danach wird der Druckbogen durch das Beschichtungsmodul geführt, wobei mittels des Presswalze der auf dem Gegendruckzylinder aufliegende Druckbogen mit dem Folienmaterial in Verbindung gebracht wird. Dabei geht die nach unten liegende metallische Schicht eine enge Verbindung mit den mit Klebstoff versehenen Bereichen auf dem Druckbogen ein. Nach dem Weitertransportieren des Druckbogens haftet die metallische Schicht lediglich im Bereich der mit Klebstoff versehenen Muster an. Der Trägerfolie wird also die metallische Schicht im Bereich der Klebstoffmuster entnommen. Die auf diese Weise verbrauchte Transferfolie wird wieder aufgewickelt. Der Druckbogen wird im beschichteten Zustand ausgelegt.
Es ist bekannt derartige Beschichtungsmodule beispielsweise in Druckwerken von Druckmaschinen einzusetzen. Nachteilig an den bekannten Vorrichtungen ist, dass sie nicht flexibel einsetzbar sind und dass der Verbrauch an Transferfolie aufwändig ist.

Aus der US 5,565,054 A ist hierzu ein Foliendruckverfahren und eine Foliendruckeinrichtung bekannt. Die Foliendruckeinrichtung weist einen Pressspalt auf, der durch eine Druckwalze und eine Gegendruckwalze gebildet wird. Eine Folienbahn wird dabei im Pressspalt von der Druckwalze mit einer elastischen und ebenen Oberfläche geführt.

Weiterhin ist aus der US 2003/0015111 A1 eine Bespannung für Druckmaschinen bekannt, die das Abschmieren von Druckfarbe vermeiden soll. Die Bespannung ist auf Bogentransporttrommeln einer Bogendruckmaschine angeordnet, deren Oberfläche mit der frisch bedruckten Seite von Druckbogen in Berührung kommt. Die Oberfläche der Bespannung ist strukturiert, kann glaskugelförmige Strukturen aufweisen und kann antistatisch oder farbabweisend behandelt sein.

Aufgabe der Erfindung ist es daher eine Vorrichtung vorzusehen mittels derer der Übertrag einer bildgebenden Schicht z.B. einer Metallisierungsschicht sicher, wirtschaftlich und exakt erfolgen kann, wobei die Vorrichtung einfach handhabbar sein soll.

Die Lösung dieser Aufgabe ergibt sich in einer Vorrichtung gemäß den Merkmalen des Patentanspruchs 1.

Vorteilhafter Weise wird zur Führung der Transferfolie ein Taktungsverfahren verwendet, bei dem die Transferfolie während eines Taktungsschrittes mit pneumatischen Mitteln vom Presswalze getrennt wird.

Zur Sicherung der Wirtschaftlichkeit des Beschichtungsverfahrens kann vorgesehen sein, den Folienvorschub derart zu steuern, dass die Transferfolie dann angehalten wird, wenn keine Übertragung der bildgebenden bzw. Metallisierungsschicht erfolgt.
In vorteilhafter Weise kann eine Steuerung der Transferfolie derart erfolgen, dass beim Durchlaufen eines die Greifer des bogenführenden Gegendruckzylinders aufnehmenden Zylinderkanales der Folienvorschub angehalten wird, wobei die Presswalze dann unter der Transferfolie gleitend durchläuft.
In einer weiteren Ausgestaltung kann als Oberfläche der Presswalze eine erhöhte, im Umriss konturierte Pressfläche vorgesehen sein, die auf den zu beschichtenden Bereich begrenzt ist. Dafür ist ein ausgeschnittenes Drucktuch, eine Kunststoffdruckform oder ein aufklebbares Andrucksegment geeignet. Dadurch kann der Vorschub der Transferfolie in sehr vorteilhafter Weise auch dann angehalten werden kann, wenn der zu beschichtende Bereich innerhalb des Bildbereiches des Druckbogens liegt.
Eine weitere Verbesserung der Folienausnutzung ergibt sich dadurch, dass die Transferfolie in eine oder mehrere Teilfolienbahnen geringerer Breite aufgeteilt wird. In Kombination mit dem vorgenannten Verfahren können so auch unterschiedliche Folienarten nebeneinander eingesetzt werden.

Im Folgenden wird die Erfindung anhand von Figuren näher dargestellt.

Dabei zeigt:
- Figur 1: eine grundsätzliche Darstellung einer Druckmaschine mit einer Folientransfereinrichtung,
- Figur 2: den Aufbau einer Presswalze in einer Folientransfereinrichtung und
- Figur 3: den Aufbau einer Pressbespannung.

In Figur 1 ist eine Bogen verarbeitende Maschine, hier eine Druckmaschine, gezeigt, die aus wenigstens zwei Druckwerken besteht. Die beiden Druckwerke werden für folgende Zwecke eingesetzt:
- Ein zu beschichtender Druckbogen wird in einem ersten Arbeitschritt mit einem bildgebenden Klebstoffmuster versehen. Der Auftrag des Klebers erfolgt im einer als Auftragwerk 1 konfigurierten Vorrichtung, z.B. einem konventionellen Druckwerk einer Offsetdruckmaschine über dort vorhandene Farb- und Feuchtwerke 11, eine Druckplatte auf einem Plattenzylinder 12, einen Drucktuch- oder Gummizylinder 13 und einen Gegendruckzylinder 4. Gleichfalls sind hier Auftragwerke in Form von Flexodruckeinheiten oder Lakkierwerken einsetzbar.
- Danach wird in einem zweiten Schritt gemeinsam mit einem Druckbogen eine Transferfolie 5 durch einen Transferspalt 6 geführt, wobei die Transferfolie 5 im Transferspalt 6 gegen den Druckbogen gepresst wird. Hierzu wird ein Beschichtungsmodul 2 verwendet, das einem Druckwerk oder einem Lackmodul oder einer Basiseinheit oder einer andersartigen Verarbeitungsstation einer Bogenoffsetdruckmaschine entsprechen kann.
- Der Transferspalt 6 im Beschichtungsmodul 2 wird durch eine Presswalze 3 und einen Gegendruckzylinder 4 gebildet. Hierbei kann die Presswalze 3 einem Drucktuchzylinder und der Gegendruckzylinder 4 einem Gegendruckzylinder eines an sich bekannten Offsetdruckwerkes entsprechen. Weiterhin kann die Presswalze 3 einem Formzylinder und der Gegendruckzylinder 4 einem Gegendruckzylinder eines Lackmodules einer Bogendruckmaschine entsprechen.
- Weiterhin kann dem Beschichtungsmodul 2 nachgeschaltet ein so genanntes Kalandrierwerk vorgesehen werden, wenn der beschichtete Druckbogen zur Steigerung der Haftung der Beschichtung bzw. zur Steigerung von Glätte und Glanz des Druckbogens unter erhöhtem Druck überwalzt werden soll.

Innerhalb des für den Folientransfer genutzten Beschichtungsmodules 2 ist eine Bahnführung für Transferfolien 5 dargestellt.
Für die Verarbeitung in Frage kommende Transferfolien 5 sind mehrschichtig aufgebaut. Sie weisen eine Trägerschicht auf, auf der mittels einer Trennschicht eine bildgebende Schicht aufgebracht ist. Die Trennschicht dient dem erleichterten Abheben der bildgebenden Schicht von der Trägerschicht. Die bildgebende Schicht kann z.B. eine metallisierte Schicht oder eine Glanzschicht oder eine Texturschicht oder eine eingefärbte Schicht oder eine ein oder mehrere Bildmuster enthaltende Schicht sein.

Die Folienvorratsrolle 8 ist dem Beschichtungsmodul 2 auf der Seite der Bogenzuführung zugeordnet. Die Folienvorratsrolle 8 weist einen Drehantrieb 7 auf. Der Drehantrieb 7 wird zur kontinuierlichen geregelten Zuführung der Transferfolie 5 zum Beschichtungsmodul 2 benötigt und ist daher steuerbar.
Weiterhin sind im Bereich der Folienzu- und -abführung Leiteinrichtungen 14, wie Umlenk- bzw. Spannwalzen, pneumatisch beaufschlagte Leitmittel, Leitbleche o. ä. vorgesehen. Damit kann die Folienbahn der Transferfolie 5 immer ohne Verzerrungen eben geführt und in gleicher Spannung gegenüber der Presswalze 3 gehalten werden. Die Leiteinrichtungen 14 können auch Hilfsmittel zur Einführung der Transferfolie 5 enthalten. Hierbei können auch automatische Einzugshilfen für die Folienbahn der Transferfolie 5 zum Einsatz kommen.
Auf diese Weise wird die Folienzuführung im Bereich von die Beschichtungseinheit 2 umgebenden Verschutzungen 15 vereinfacht. Die Schutzfunktion der Verschutzungen 15 wird gleichzeitig vollständig aufrecht erhalten.

Die Transferfolie 5 kann hierbei um die Presswalze 3 herumgeführt werden, wobei die Transferfolie 5 in vorteilhafter Weise nur von einer Seite des Beschichtungsmodules 2 aus zum Pressspalt 6 zu- und abführbar ist (siehe strichlierte Darstellung). Die Folienbahn kann hierbei abweichend von der Darstellung nach Fig. 1 und abhängig von den Platzverhältnissen auch auf der einen Seite des Beschichtungsmodules 2 in vorteilhafter Weise in dem zuführenden Strang und im abführenden Strang eng parallel zueinander geführt werden.
In einer weiteren Ausführungsform kann die Transferfolie 5 auch im wesentlichen tangential an der Presswalze 3 vorbei oder diese nur in einem kleinen Umfangswinkel umschlingend zum Pressspalt 6 zu- und abgeführt werden. Hierzu wird die Transferfolie 5 von einer Seite des Beschichtungsmodules 2 zugeführt und zur gegenüberliegenden Seite des Beschichtungsmodules 2 abgeführt.

Auf der auslaufseitigen Seite des Druckwerkes ist eine Foliensammelrolle 9 dargestellt. Auf der Foliensammelrolle 9 wird das verbrauchte Folienmaterial wieder aufgewickelt. Auch hier ist für die optimierte Produktion ein Drehantrieb 7 vorzusehen, der steuerbar ist. Im Wesentlichen könnte die Transferfolie 5 auch durch den Drehantrieb 7 auf der Auslaufseite bewegt und auf der Zulaufseite mittels einer Bremse straff gehalten werden. Eine Foliensteuerung ist in diesem Zusammenhang auch mit später genannten Tänzerwalze 18 möglich.

Für den Transfervorgang der bildgebenden z.B. Nutzschicht von der Transferfolie 5 auf den Druckbogen in dem Transferspalt 6 zwischen der Presswalze 3 und dem Gegendruckzylinder 4 ist wesentlich, dass die Oberfläche der Presswalze 3 also des Drucktuchzylinders bzw. Formzylinders mittels eines kompressiblen, dämpfenden Elementes ausgerüstet ist.
Die Presswalze 3 ist daher mit einer Pressbespannung 10 oder als Walze mit einer entsprechenden Beschichtung versehen. Die Pressbespannung 10 bzw. Pressbeschichtung kann beispielsweise als Kunststoffüberzug, vergleichbar einem Gummituch bzw. Drucktuch, ausgeführt sein. Die Oberfläche der Pressbespannung 10 bzw. Pressbeschichtung ist vorzugsweise sehr glatt. Sie kann auch aus antiadhäsiven Stoffen oder Strukturen gebildet sein. Hierbei kommt beispielsweise eine relative harte Struktur in der Form sehr feiner Kugelkalotten in Frage. Eine Pressbespannung 10 wird auf der Presswalze 3 in einem Zylinderkanal an Spannvorrichtungen gehalten.
Die Pressbespannung 10 kann zur Verbesserung der Übertragungseigenschaften im Transferspalt 6 mit einer gezielte Elastizität ausgestattet sein. Diese kann gegebenenfalls in einer kompressiblen Zwischenschicht wirken. Diese Kompressibilität ist vorzugsweise ähnlich oder geringer als in konventionellen Gummitüchern bzw. Drucktüchern, die an dieser Stelle auch eingesetzt werden können.
Die genannte Kompressibilität kann mittels eines konventionellen kompressiblen Drucktuches hergestellt werden. Weiterhin sind kombinierte Bespannungen aus einem harten Drucktuch und einer weichen Unterlage einsetzbar.
Weiterhin kann direkt auf der Presswalze 3 oder auf der Pressbespannung 10 eine begrenzte Pressfläche vorgesehen sein. Diese kann aus der Oberfläche der Pressbespannung 10 herausgearbeitet sein oder sie kann als Teilfläche aus dem Material der Pressbespannung 10 zusätzlich auf der Presswalze 3 befestigt sein.

Zur Verbesserung der Wirtschaftlichkeit des Beschichtungsverfahrens ist vorgesehen, dass der Folienvorschub der Transferfolie 5 von der Folienvorratsrolle 8 zum Transferspalt 6 und zur Foliensammelrolle 9 derart steuerbar ist, dass so weit als möglich die Transferfolie 5 dann angehalten wird, wenn keine Übertragung der bildgebenden Schicht erfolgen soll:
Hierzu kann eine Steuerung der Transferfolie 5 derart erfolgen, dass beim Durchlaufen eines Greifer des bogenführenden Gegendruckzylinders 4 aufnehmenden Zylinderkanales der Folienvorschub angehalten wird. Die Greifer halten den Druckbogen auf dem Gegendruckzylinder 4. Die Presswalze 3 weist einen dazu korrespondierenden Zylinderkanal 19 (siehe Fig. 3) auf, in dem eine Pressbespannung 10 gehaltert ist. Im Bereich der korrespondierenden Zylinderkanäle erfolgt keine Pressung der Transferfolie 5 zwischen der Presswalze 3 (Drucktuchzylinder) und dem Gegendruckzylinder 4. Die Presswalze 3 läuft dann an der Transferfolie 5 gleitend weiter, während die Transferfolie 5 zwischen Presswalze 3 und Gegendruckzylinder 4 frei liegend gespannt ist. Dieser Zustand dauert an bis am so genannten Druckanfang der Zylinderkanal 19 endet und die Transferfolie 5 erneut zwischen der Presswalze 3 und dem Gegendruckzylinder 4 unter Einschluss eines Druckbogens eingeklemmt wird. Dann wird die Transferfolie 5 weiter transportiert. Die Taktung des Folienvorschubes kann entsprechend einer notwendigen Beschleunigung bzw. Bremsung der Folienvorratsrolle 8 bzw. Foliensammelrolle 9 etwas früher beginnen bzw. aussetzen als dies die Kanalkanten des Zylinderkanals vorgeben. Bei reaktionsschnellen Taktungssystemen über so genannte Tänzerwalzen 18, wie sie beispielhaft in Figur 1 eingezeichnet sind, ist die Steuerung der Drehantriebe 7 der Folienvorratsrollen 8 bzw. Foliensammelrolle 9 ggf. nicht erforderlich. Mittels der Tänzerwalzen 18 wird ebenfalls die notwendige Folienspannung aufrecht erhalten.

Eine weitere Verbesserung der Folienausnutzung der beschriebenen Art ergibt sich dadurch, dass die Transferfolie 5 in eine oder mehrere Teilfolienbahnen geringerer Breite aufgeteilt wird. Damit kann bei entsprechender Steuerung mit Hilfe der Einrichtung bzw. Einrichtungen zur Taktung des Folienvorschubes jeder der Teilfolienbahnen, die Ausnutzung der Transferfolie 5 auch bei zonal unterschiedlich langen Beschichtungsbereichen innerhalb eines Bogens verbessert werden. Dazu wird jede Teilfolienbahn nur genau in dem Bereich weitergefördert, wo die bildgebende Oberflächenschicht aufzutragen ist. In den nicht zu beschichtenden Bereichen kann jede Teilfolienbahn unabhängig von den anderen Teilfolienbahnen stillgesetzt werden, wobei damit kein unnötiger Folienverbrauch entsteht.

Weiterhin ist zur Verbesserung des Beschichtungsverfahrens vorgesehen im Bereich des Kleberauftrages und im Bereich des Folienauftrages Trockner 16 vorzusehen. Damit kann, insbesondere mittels UV-Trocknung, die bildmässig aufgetragene Kleberschicht mittels eines ersten Trockners 16 (Zwischentrockner I) vorgetrocknet werden, so dass die Nutzschicht der Transferfolie 5 besser anhaftet. Weiterhin kann die Haftwirkung der aufgeprägten Nutzschicht auf dem Druckbogen mittels Einwirkung eines zweiten Trockners 16 (Zwischentrockner II) verbessert werden, indem die Trocknung des Klebers zusätzlich beschleunigt wird.

Schließlich kann die Qualität der Beschichtung mittels einer Inspektions- oder Überwachungseinrichtung 17 nach dem Folienauftrag kontrolliert werden. Hierzu ist die Inspektionseinrichtung 17 auf eine bogenführende Fläche des Beschichtungsmodules 2 nach dem Transferspalt 6 und ggf. abgeschottet von dem Trockner 16 oder auf eine bogenführende Fläche eines dem Beschichtungsmodul 2 nachgeordneten weiteren Bogen führenden Modules gerichtet sein. Der dort vorbeilaufende beschichtete Druckbogen kann so auf Vollständigkeit und Qualität der Beschichtung hin überprüft werden. Als mangelhaft erkannte Druckbogen können markiert oder in einer Sortiereinrichtung als Makulatur ausgesondert werden.

In besonderer Ausgestaltung der Erfindung soll als Oberfläche der Presswalze 3 eine konturierte bzw. segmentierte Pressfläche 21 vorgesehen sein. Dazu wird anstatt einer ganzflächigen Pressfläche 20 eine auf einen oder mehrere zu beschichtenden Bereiche begrenzte segmentierte Pressfläche 21 auf der Presswalze 3 eingesetzt.
Die segmentierte Pressfläche 21 kann als isoliertes Flächenelement, als ringförmiges, schmales, die Presswalze 3 umschlingendes Flächenelement, als einer Mantellinie folgendes, einen begrenzten Umfangsabschnitt abdeckendes, über die Breite der Presswalze 3 reichendes Flächenelement oder aber in Form mehrere derartiger Flächenelemente ausgeprägt sein.

Hierfür kann etwa ein ausgeschnittenes Drucktuch, eine bebilderbare Kunststoff-Hochdruckform oder ein auf einer glatten Unterlage vorzugsweise lösbar zu befestigendes, ggf. aufklebbares oder magnetisch anbringbares, Andrucksegment 22 die segmentierte Pressfläche 21 tragend verwendet, werden. Ein an seiner Unterseite mit einer magnetischen Haftfläche versehenes Andrucksegment 22 kann z.B. direkt auf der Oberfläche der Presswalze 3 aufgesetzt werden. Andererseits kann auch eine Magnetfolie auf die Oberfläche der Presswalze 3 aufgespannt werden, auf die dann zur Anbringung bzw. Positionierung der segmentierten Pressfläche 21 ein Andrucksegment 22 mit magnetisch haftend ausgerüsteter Rückseite aufsetzbar ist. Die Oberfläche und der innere Aufbau des Andrucksegmentes 22 soll den weiter oben beschriebenen Angaben hinsichtlich Elastizität und Glätte entsprechen. Hierbei kann eine kompressible Drucktuchunterlage 23 vorgesehen sein, die eine vorzugsweise glatte relativ feste Funktionslage 24 trägt.

Die Funktion dieser begrenzten segmentierten Pressfläche 21 ist, dass - ähnlich wie beim Durchlauf des Zylinderkanals 19 - die Einklemmung der Transferfolie 5 nur dann gegeben ist, wenn die segmentierte Pressfläche 21 die Transferfolie 5 berührend den Transferspalt 6 durchläuft. Anders ausgedrückt soll die Pressfläche 21 nur da auf die Transferfolie 5 einwirken, wo auch tatsächlich bildgebende Schichten von der Transferfolie 5 auf den Druckbogen zu übertragen sind.

Die zugehörige Vorrichtung beinhaltet aber grundsätzlich eine entsprechende Vorschubsteuerung für die Transferfolie 5, die dafür sorgt, dass wenigstens das zwischen der Presswalze 3 und dem Gegendruckzylinder 4 liegende Folienstück stillsteht, solange der Zylinderkanal 19 durchläuft.

Zur Verbesserung des Beschichtungsverfahrens ist vorgesehen, die Folie in Bereichen, wo keine Schichtabnahme erfolgt, zum Stillstehen zu bringen, derart, dass die Presswalze 3 leer unter der Transferfolie 5 durchläuft. Dies kann beispielsweise dann erfolgen, wenn der sogenannte Zylinderkanal 19 durchläuft oder wenn bei einer Verwendung einer segmentierten Pressfläche 21 ein nichtpressender Bereich durchläuft. Zur Stillsetzung der Transferfolie 5 ist es notwendig die Transferfolie 5 gegenüber der Oberfläche des Drucktuchzylinders bzw. der Presswalze 3 zu lösen oder die Oberfläche der Presswalze 3 antiadhäsiv auszustatten..

In einer entsprechenden Vorrichtung hierzu kann im Bereich der Presswalze 3 eine Anordnung von Blaseinrichtungen vorgesehen. Beim Stillsetzen der Folienbahn kann mittels eines Druckluftstosses in den Spalt des Einlaufes bzw. Auslaufes der Folienbahn eine dünne Luftschicht unter der Folienbahn auf der Presswalze 3 gebildet werden. Damit kann die Presswalze weiterlaufen während die Folienbahn stillsteht. Hierzu treten wiederum die genannten Tänzerwalzen 18 in Funktion, die den Folienlauf ausgleichen.

In den Figuren 2 und 3 ist ein Schnitt durch eine Presswalze 3 bzw. durch die Pressbespannung 10 bzw. den Bezug auf der Oberfläche der Presswalze 3 gezeigt. Die Presswalze 3 ist mit einer Pressbespannung 10 beispielsweise als Kunststoffüberzug, vergleichbar einem Gummituch bzw. Drucktuch, versehen. Die Pressbespannung 10 wird in einem Zylinderkanal 19 an Spannvorrichtungen gehalten.
Die Pressbespannung 10 ist zur Verbesserung der Übertragungseigenschaften im Transferspalt 6 mit einer gezielte Elastizität ausgestattet. Diese kann gegebenenfalls in einer kompressiblen Zwischenschicht wirken. Diese Kompressibilität ist vorzugsweise ähnlich oder geringer als in konventionellen Gummitüchern bzw. Drucktüchern, die an dieser Stelle auch eingesetzt werden können.

Eine anders geartete Kompressibilität kann mittels eines konventionellen kompressiblen Drucktuches hergestellt werden. Weiterhin sind kombinierte Bespannungen aus einem harten Drucktuch und einer weichen Unterlage einsetzbar. Bevorzugt wird eine Pressbespannung 10 aus einem Drucktuch, das eine relativ dünne, harte Oberfläche aufweist, die aus einem Kunststoffüberzug als Funktionsschicht 24 besteht. Diese Funktionsschicht 24 ist mit einem kompressiblen Unterbau versehen, der aus einem kompakten elastischen Werkstoff oder aus geschlossenzelligem oder offenzelligem Schaum besteht. Erst darunter sollte die kraftübertragende Schicht, beispielsweise eine Gewebeschicht, angeordnet sein. So wird bei hoher Flexibilität der Oberfläche eine gleichwohl sehr hohe Festigkeit des Drucktuches bzw. der Pressbespannung 10 erreicht. Dies hat den besonderen Vorteil, dass die Anpassung der Transferfolie 5 an die jeweilige Bedruckstoffoberfläche bzw. den aufgetragenen Kleber besonders gut gelingt.

Es kommt hinzu, dass die Oberfläche der Pressbespannung 10 z.B. des Kunststoffüberzuges 14, sehr glatt sein soll. Der Kunststoffüberzug 14 besitzt dazu eine geringe Oberflächenrauhigkeit mit einer Rauhtiefe im Bereich von 1 µm oder kleiner.
Der Werkstoff der Pressbespannung 10 weist weiterhin vorzugsweise eine möglichst geringe Adhäsion zum Werkstoff der Trägerfolie der Transferfolie 5 auf.

Obwohl auch die Oberflächen von Gummitüchern sehr glatt sind, sind sie doch farbannehmend ausgerüstet und auf diese Weise haftet beispielsweise die Transferfolie an Gummitüchern herkömmlicher Art eher an. Dies führt zu Beschädigungen beim Übertragen der bildgebenden Schicht auf den Druckbogen.

Mittels der Kunststoffoberfläche der Pressbespannung 10, die eine geringe Haftfähigkeit gegenüber der Transferfolie 5 aufweist, wird ein sauberer Übertrag der bildgebenden Schicht auf den Druckbogen ermöglicht, da die Transferfolie 5 durch die Pressbespannung 10 an sich nur gegen den Druckbogen festgelegt und mittels der Haftung auf den Klebestellen an dem Druckbogen geführt wird. Darauf ist dann der Gleichlauf der Folienbahn abzustimmen, damit keine Verschiebungen in der Klebestelle entstehen können.

Durch einen, wie beschrieben, elastischen Aufbau der Pressbespannung 10 wird ein sehr flexibler Transferspalt 6 erzeugt. Weiterhin wird durch einen beispielsweise gegenüber der Presswalze 3 doppelt großen Durchmesser des Gegendruckzylinders 4 eine Vergrößerung des Transferspaltes 6 in Richtung einer relativ ebenen Erstreckung erzeugt. In diesem Fall kann zur Erzeugung eines optimalen Übertragungsdruckes im Transferspalt 6 eine etwas höhere Druckbeistellung zwischen der Presswalze 3 und dem Gegendruckzylinder 4 gewählt werden, als dies bei einem konventionellen Druckprozess notwendig ist. Beispielsweise können Beistellwerte von 0,10 mm bis 0,14 mm im Vergleich zu einem Standardwert von 0,1 mm verwendet werden.

Andererseits wird bei geringerer Kompressibilität der Pressbespannung 10 eine schmalere und damit auch eine kleinere Übertragungsfläche mit höherer Flächenpressung erreicht. Auf diese Weise lässt sich der optimale Übertragungsdruck im Transferspalt 6 mittels einer normalen oder sogar etwas geringeren Druckbeistellung zwischen der Presswalze 3 und dem Gegendruckzylinder 4 erzielen.

Durch all diese Maßnahmen wird zum einen eine breite Druckfläche im Transferspalt 6 und zum anderen eine sichere Beweglichkeit zwischen der die Transferfolie 5 anpressenden Oberfläche der Presswalze 3 bzw. der Pressbespannung 10 und der auf dem Gegendruckzylinder 4 bzw. dem Druckbogen aufliegenden Rückseite der Transferfolie 5 ermöglicht. Mit diesen Mitteln wird der Transfer selbst allerfeinster Muster aus der bildgebenden Schicht auf den Druckbogen sichergestellt.

In einer Variante der Vorrichtung kann anders verfahren werden. Wenn der Folientransport die Presswalze 3 umschlingend erfolgt, ergibt sich eine Anhaftung der Folienbahn 5 an den Presswalze 3. Dies kann bei einer oben beschriebenen Verwendung eines Offsetdruckwerkes der Fall sein kann. Die Anhaftung könnte dafür sorgen, dass die Folienbahn 5 reißt. Daher ist die Oberfläche der Presswalze 3 mit einer speziellen Oberfläche zu versehen. Hierzu kann ein reibungs- bzw. haftarmes Gummituch vorgesehen sein. Anstatt eines normalen Gummituches kann aber auch ein sogenanntes Perldrucktuch eingesetzt werden, um die Reibung zwischen der Oberfläche der Presswalze 3 und der Folienbahn 5 zu minimieren. Perldrucktücher sind für andere Anwendungen bereits bekannt und weisen auf ihre Oberfläche sehr feine Glaskugeln zur Verringerung der Kontaktfläche zum benachbarten Element auf. Damit wird einerseits die Kontaktreibungen andererseits auch eine statische Aufladung vermieden. Mit einem Perldrucktuch kann für bestimmte Folienqualitäten selbst bei Umschlingung der Presswalze 3 auch ohne Blasluftunterstützung gearbeitet werden.

Je nach Dotierung der Perltuchoberfläche, in der viele kleine Glaskugeln einer mehr oder weniger glatten Oberfläche entsprechen und wenige größere Glaskugeln einer strukturierten Oberfläche entsprechen, kann einerseits eine Übertragung feinster Muster gewährleistet werden oder es können sogar gewollte Struktureffekte auf der Oberfläche der Folienbeschichtung erzeugt werden.

Anhand der vorliegenden Ausführungen ist es möglich, verschiedenartige Beschichtungen im Transferverfahren von einer Transferfolie 5 auf unterschiedliche Substratmaterialien zu übertragen.

### Bezugszeichenliste

- 1: Auftragwerk
- 2: Beschichtungsmodul
- 3: Presswalze
- 4: Gegendruckzylinder
- 5: Transferfolie / Folienbahn
- 6: Transferspalt
- 7: Rollenantrieb
- 8: Folienvorratsrolle
- 9: Foliensammelrolle
- 10: Pressbespannung
- 11: Farb-/Feuchwerk
- 12: Plattenzylinder
- 13: Drucktuchzylinder
- 14: Leitvorrichtung
- 15: Verschutzung
- 16: UV-Trockner
- 17: Überwachungssystem
- 18: Tänzerwalze
- 19: Zylinderkanal
- 20: Pressfläche
- 21: segmentierte Pressfläche
- 22: Andrucksegment
- 23: Drucktuchunterlage
- 24: Funktionslage

## Patentansprüche

1. Vorrichtung zum Transfer von bildgebenden Schichten von einer Trägerfolie auf Druckbogen wenigstens mit einer aus der Trägerfolie und den bildgebenden schichten gebildeten Transferfolie (5), mit einem Auftragwerk (1) für eine bildmässige Beschichtung eines Druckbogens mit einem Kleber und mit einem Beschichtungsmodul (2) zum Übertragen der bildgebenden Schichten von der Trägerfolie auf den Druckbogen, wobei das Beschichtungsmodul (2) einen Gegendruckzylinder (4) und eine Presswalze (3) enthält, die einen gemeinsamen Transferspalt (6) bilden, und wobei weiterhin die Trägerfolie um die Presswalze (3) herum oder annähernd tangential an der Presswalze (3) vorbei führbar ist, derart, dass sie mit der beschichteten Seite auf den auf dem Gegendruckzylinder (4) geführten Druckbogen aufgelegt und unter Druck gemeinsam mit dem Druckbogen durch den Transferspalt (6) zwischen Presswalze (3) und Gegendruckzylinder (4) geführt wird und wobei die bildgebenden Schichten nach dem Austritt des Druckbogens aus dem Transferspalt (6) im Bereich der mit Kleber versehenen bildmässigen Bereiche auf dem Druckbogen haftet und von der Trägerfolie abgehoben wird,
**dadurch gekennzeichnet,**
**dass** die Presswalze (3) mit einem gegenüber der Transferfolie (5) reibungs- und haftarmen Bezug (10) versehen ist, der eine sehr feine Struktur hat und/oder einen Werkstoff zur Reduzierung oder Aufhebung der Adhäsion der Oberfläche des Bezuges (10) gegenüber der Trägerfolie aufweist.

2. Vorrichtung nach Anspruch 1,
**dadurch gekennzeichnet,**
**dass** der Bezug (10) eine Oberfläche mit Erhebungen von kugelkalottenartiger Struktur aufweist.

3. Vorrichtung nach Anspruch 2,
**dadurch gekennzeichnet,**
**dass** der Bezug (10) eine Oberfläche aus einer Vielzahl dicht gepackter, im wesentlichen auf gleicher Höhe liegender Glaskügelchen aufweist.

4. Vorrichtung nach Anspruch 4,
**dadurch gekennzeichnet,**
**dass** eine Steuerung in Verbindung mit dem Drehantrieb (7) der Transferfolie (5) oder mit in der Folienführung derart vorgesehen ist, dass beim Durchlaufen eines Greifer des bogenführenden Gegendruckzylinders (4) aufnehmenden Zylinderkanales (11) der Folienvorschub angehalten wird, wobei die Presswalze (3) unter weiterer Berührung der Transferfolie (5) gleitend durchläuft.

5. Vorrichtung nach Anspruch 4,
**dadurch gekennzeichnet,**
**dass** als Oberfläche der Presswalze (3) eine erhöhte, im Umriss konturierte Pressfläche (21) vorgesehen ist, wobei die Pressfläche (21) auf den maximal zu beschichtenden Bereich begrenzt ist.

6. Vorrichtung nach einem oder mehreren der vorherigen Ansprüche,
**dadurch gekennzeichnet,**
**dass** der Bezug eine Pressbespannung (10) ist, die eine Oberfläche mit einer Grundstruktur aus einer Vielzahl dicht gepackter, im wesentlichen auf gleicher Höhe liegender Glaskügelchen und gleich oder ungleichmäßig verteilt innerhalb der Grundstruktur von in der Höhe gegenüber der Grundstruktur abweichenden weiteren Oberflächenelementen aufweist.

7. Vorrichtung nach Anspruch 13,
**dadurch gekennzeichnet,**
**dass** die Oberfläche der abweichenden weiteren Oberflächenelemente in der Oberfläche der Pressbespannung (10) die Struktur der Elemente in der Grundstruktur oder eine davon abweichende, untereinander gleichartige oder ungleichartige Struktur aufweist.

8. Vorrichtung nach Anspruch 1,
**dadurch gekennzeichnet,**
**dass** die Presswalze (3) mit einem glatten Bezug (10) geringer Kompressibilität versehen ist und dass die Oberfläche des Bezuges (10) wenigstens in dem Bereich der Berührung mit der Transferfolie (5) minimale Adhäsion gegenüber der Trägerfolie aufweist.

9. Vorrichtung nach Anspruch 1 bis 8,
**dadurch gekennzeichnet,**
**dass** der Bezug (10) aus Funktionsschicht mit einem Werkstoff niedriger Oberflächenspannung besteht, wobei seine Oberfläche geglättet ist und der Bezug einen kompressiblen Unterbau (23) aufweist.

10. Vorrichtung nach Anspruch 1 bis 9,
**dadurch gekennzeichnet,**
**dass** der Bezug (10) als den zylindrischen Oberflächenbereich der Presswalze (3) des Beschichtungswerkes (2) vollflächig abdeckendes Flächenelement auf die Presswalze (3) lösbar aufspannbar ist.

11. Vorrichtung nach Anspruch 1 bis 9,
**dadurch gekennzeichnet,**
**dass** der Bezug (10) als ein eine Teilfläche des zylindrischen Oberflächenbereiches der Presswalze (3) des Beschichtungsmodules (2) abdeckendes Flächenelement auf der Presswalze (3) oder einer von der Presswalze (3) getragenen Bespannung lösbar positionierbar anbringbar ist.

## Claims

1. A device for the transfer of imaging layers from a substrate foil on to print sheets at least with a transfer foil (5) formed of the substrate foil and the imaging layers with an application system (1) for image-based coating of a print sheet with an adhesive and with a coating module (2) for transferring the imaging layers from the transfer foil on to the print sheet, wherein the coating module (2) includes an impression cylinder (4) and a press roll (3) forming a common transfer gap (6), and wherein in addition the substrate foil can be guided round about the press roll (3) or approximately tangentially passed the press roll (3) in such a manner that with the coated side it is placed on to the print sheet guided on the impression cylinder (4) and under pressure jointly with the print sheet is jointly guided through the transfer gap (6) between press roll (3) and impression cylinder (4) and wherein the imaging layers following the exit of the print sheet from the transfer gap (6) in the region of the image-based regions provided with adhesive, adheres to the print sheet and is lifted off the substrate foil, **characterized in that** the press roll (3) is provided with a transfer foil (5) formed of the substrate foil and the imaging layers, which has a very fine texture and/or comprises a material for reducing or eliminating the adhesion of the surface of the cover (10) relative to the substrate foil.

2. The device according to Claim 1, **characterized in that** the cover (10) comprises a surface with elevations of spherical surface-like texture.

3. The device according to Claim 2, **characterized in that** the cover (10) comprises a surface of a multiplicity of densely packed small glass balls substantially located at the same height.

4. The device according to Claim 4, **characterized in that** a control is provided in conjunction with the rotary drive (7) of the transfer foil (5) or in the foil guide in such a manner that upon the passage of a cylinder channel (11) accommodating grippers of the sheet-guiding impression cylinder (4) the foil feed is stopped while the press roll (3) subject to continued contact with the transfer foil (5) passes through in a sliding manner.

5. The device according to Claim 4, **characterized in that** as surface of the press roll (3) an elevated press area (21) contoured in outline is provided, wherein the press area (21) is limited to the maximum region to be coated.

6. The device according to any one or a plurality of the preceding claims, **characterized in that** the cover is a press clothing (10) having a surface with a basic texture of a multiplicity of densely packed small glass bowls substantially located at the same height and which are evenly or unevenly distributed within the basic texture of additional surface elements deviating in height from the basic texture.

7. The device according to Claim 13, **characterized in that** the surface of the deviating additional surface elements in the surface of the press clothing (10) has the texture of the elements in the basic texture or a texture which is of the same type or not of the same type deviating from said basic texture.

8. The device according to Claim 1, **characterized in that** the press roll (3) is provided with a smooth cover (10) of low compressibility and that the surface of the cover (10) at least in the region of the contact with the transfer foil (5) has minimal adhesion relative to the substrate foil.

9. The device according to Claim 1 to 8, **characterized in that** the cover (10) consists of a function layer with a material of low surface tension, wherein its surface is smoothed and the cover has a compressible substructure (23).

10. The device according to Claim 1 to 9, **characterized in that** the cover (10) as surface element fully covering the entire cylindrical surface region of the press roll of the coating system (2) is detachably mountable on to the press roll (3).

11. The device according to Claim 1 to 9, **characterized in that** the cover (10) as a surface element covering a part area of the cylindrical surface region of the press roll (3) of the coating module (2) can be detachably positionably attached to the press roll (3) or a clothing carried by the press roll (3).

## Revendications

1. Dispositif de transfert de couches donnant des images depuis un rouleau porteur sur des feuilles d'impression, comportant au moins un film de transfert (5) composé du film porteur et des couches donnant des images, une unité d'application (1) pour un revêtement graphique d'une feuille d'impression avec une colle, et un module de revêtement (2) pour transférer les couches donnant des images du film porteur sur la feuille d'impression, le module de revêtement (2) comprenant un cylindre de contre-pression (4) et un rouleau presseur (3) formant ensemble un intervalle de transfert commun (6) ; et le film porteur pouvant entre outre être guidé autour du rouleau presseur (3) ou passer approximativement tangentiellement devant le rouleau presseur (3), de manière à se poser par sa face revêtue sur la feuille d'impression guidée sur le cylindre de contre-pression (4) et à être guidé sous pression avec la feuille d'impression à travers l'intervalle de transfert (6) entre le rouleau presseur (3) et le cylindre de contre-pression (4), les couches donnant des images adhérant, après la sortie de la feuille d'impression hors de l'intervalle de transfert (6), sur la feuille d'impression au niveau des zones graphiques pourvues de colle, et étant soulevées du film porteur,
**caractérisé en ce que**
le rouleau presseur (3) est pourvu d'un enrobage (10) à frottement et à adhérence faible par rapport au film de transfert (5) et ayant une structure très fine et/ou qu'il présente un matériau permettant de réduire ou suspendre l'adhérence de la surface de l'enrobage (10) par rapport au film porteur.

2. Dispositif selon la revendication 1,
**caractérisé en ce que**
l'enrobage (10) présente une surface à saillies ayant une structure en forme de calotte sphérique.

3. Dispositif selon la revendication 2,
**caractérisé en ce que**
l'enrobage (10) présente une surface faite d'une multitude de petites billes en verre serrées et se trouvant sensiblement au même niveau.

4. Dispositif selon la revendication 3,
**caractérisé en ce que**
il est prévu une commande en liaison avec l'entraînement rotatif (7) du film de transfert (5) ou intégrée dans le guidage du film de manière à ce que, en passant dans un canal cylindrique (11) recevant un grappin du cylindre de contre-pression (4) guidant la feuille, l'avance du film s'arrête, le rouleau presseur (3) glissant à travers tout en continuant à toucher le film de transfert (5).

5. Dispositif selon la revendication 4,
**caractérisé en ce que**
il est prévu comme surface du rouleau presseur (3) une surface de pression (21) surélevée et profilée, la surface de pression (21) étant limitée à la zone maximale à revêtir.

6. Dispositif selon une ou plusieurs des revendications précédentes,
**caractérisé en ce que**
l'enrobage est une toile tendue sous presse (10) qui présente une surface ayant une structure fondamentale faite d'une multitude de petites billes en verre serrées et se trouvant sensiblement au même niveau et d'autres éléments de surface répartis régulièrement ou irrégulièrement dans la structure fondamentale et divergeant en hauteur de la structure fondamentale.

7. Dispositif selon la revendication 3,
**caractérisé en ce que**
la surface des autres éléments de surface divergents, présente, dans la surface de la toile tendue sous presse (10), la structure des éléments de la structure fondamentale ou des structures de même type ou de types différents entre elles et divergeant de celle-ci.

8. Dispositif selon la revendication 1,
**caractérisé en ce que**
le rouleau presseur (3) est pourvu d'un enrobage lisse (10) à plus faible compressibilité et que la surface de l'enrobage (10) présente une adhésion minimale par rapport au film porteur au moins au niveau du contact avec le film de transfert (5).

9. Dispositif selon les revendications 1 à 8,
**caractérisé en ce que**
l'enrobage (10) est composé d'une couche fonctionnelle faite d'un matériau à plus faible tension surfacique, sa surface étant lissée et l'enrobage présentant un soubassement compressible (23) .

10. Dispositif selon les revendications 1 à 9,
**caractérisé en ce que**
l'enrobage (10), en tant qu'élément de surface recouvrant complètement la zone de surface cylindrique du rouleau presseur (3) de l'unité de revêtement (2), peut être tendu de manière détachable sur le rouleau presseur (3).

11. Dispositif selon les revendications 1 à 9,
**caractérisé en ce que**
l'enrobage (10), en tant qu'élément de surface recouvrant une partie de la zone de surface cylindrique du rouleau presseur (3) du module de revêtement (2) peut être appliqué en le positionnant de manière détachable sur le rouleau presseur (3) ou une toile supportée par le rouleau presseur (3).
